# FASCICULE DE BREVET EUROPEEN

(11) **EP 0 122 205 B1**
(45) Date de publication et mention de la délivrance du brevet: **03.12.1986**
(21) Numéro de dépôt: 84420037.8
(22) Date de dépôt: 05.03.1984
(51) Int. Cl.: F15B 11/08, B30B 15/16

(54) **Dispositif de distributeur hydraulique de précision, notamment pour presses à mouler**
Präzisions-Hydrauliksteuerung, insbesondere für Formpressen
Precision hydraulic control valve, especially for moulding presses

(30) Priorité: 04.03.1983 FR 8303803
(43) Date de publication de la demande: 17.10.1984
(73) Titulaire: Poncet, Pierre, 69003 Lyon (FR)
(72) Inventeur: Poncet, Pierre, 69003 Lyon (FR)
(74) Mandataire: Monnier, Joseph

## Description

La présente invention se réfère à un dispositif de distributeur hydraulique comportant un distributeur principal à tiroir coulissant, notamment destiné à la commande des presses à mouler, et qui, tout en assurant un débit de liquide hydraulique important, permet l'arrêt rapide du vérin commandé, à une position qui corresponde de façon extrêmement précise à celle désirée.

Dans le brevet français FR-A-2 204 490, on a déjà proposé de réaliser le parallélisme des plateaux d'une presse hydraulique de moulage en asservissant le distributeur de chaque vérin au déplacement d'un écrou sur une vis tournante, de façon qu'il s'ouvre davantage quand le vérin est en retard et se referme quand il est en avance.

Malheureusement pour limiter les fuites à la position fermée ou position neutre d'un distributeur classique à tiroir coulissant l'on doit prévoir qu'à cette position chacune des parties pleines du tiroir déborde quelque peu de part et d'autre des rainures correspondantes du corps, de sorte qu'il existe obligatoirement une course morte pendant laquelle le vérin n'est commandé ni dans un sens, ni dans l'autre. Cette course morte réduit considérablement la précision de la commande. En outre la position de cette zone de course morte est affectée par l'inévitable irrégularité des fuites.

Les mêmes remarques valent pour tous les dispositifs à commande hydraulique.

L'invention vise à éviter l'inconvénient ci-dessus.

Conformément à l'invention un dispositif de distributeur hydraulique comprend en combinaison avec le distributeur principal, un détecteur mécanique ou électrique de position du tiroir et un système de distribution auxiliaire commandé par ledit détecteur, ce système envoyant sélectivement dans le vérin commandé un débit d'huile, ou autre liquide hydraulique, très faible par rapport à celui qu'il reçoit à la position de pleine ouverture du distributeur principal, de façon à le ramener à une position prédéterminée, ou position neutre, située de façon précise à l'intérieur de la zone morte précitée.

Le dessin annexé, donné à titre d'exemple, permettra de mieux comprendre l'invention, les caractéristiques qu'elle présente et les avantages qu'elle est susceptible de procurer :
Figure 1 est une vue en élévation avec coupe partielle d'une presse comportant application de distributeurs suivant l'invention.
Figure 2 est une vue en plan correspondant à fig. 1 et dans laquelle on a indiqué en I-I les plans de coupe de cette figure.
Figure 3 est un schéma exposant le fonctionnement d'un distributeur multiple de cette presse.
Figure 4 indique une variante du circuit hydraulique auquel est associé un distributeur multiple.

La presse représentée en fig. 1 comprend à la façon classique une embase 1 sur laquelle sont montées quatre colonnes verticales 2 qui supportent un plateau supérieur fixe 3 et sur lesquelles coulisse un plateau mobile 4, le déplacement de ce dernier étant assuré par quatre vérins de serrage 5 dont les cylindres sont fixés à l'embase 1, leurs tiges 6 étant assujetties audit plateau 4. Les faces en regard du plateau mobile 4 et du plateau fixe 3 portent l'une et l'autre moitié du moule, respectivement 7a et 7b.

Au voisinage de chacun des vérins de serrage, le plateau mobile 4 porte un petit moteur ou dispositif tournant 8 à axe vertical qui entraîne une vis 9, à laquelle est associé en guise d'écrou le tiroir mobile 10 du distributeur 11 de commande du vérin 5 adjacent, ce tiroir étant empêché de tourner sur lui-même par des moyens appropriés, tels qu'une clavette coulissante interposée entre lui et le corps de distributeur dans une partie de ces deux organes ne comportant pas de rainures ni de canalisations. Les distributeurs 11 sont fixés à l'embase 1.

Les quatre dispositifs 8 sont agencés de façon à toujours tourner de façon rigoureusement synchrone. On peut d'ailleurs les réaliser à cet effet sous la forme de simples roues dentées en prise avec une courroie crantée ou chaîne convenablement entraînée par un moteur électrique unique.

On comprend qu'avec une telle disposition qui, mis à part le montage direct des tiroirs sur les vis, s'apparente étroitement à celle décrite dans le brevet français mentionné plus haut, les quatre vérins 5 soient contraints à se déplacer de concert, puisque si l'un d'eux vient à avancer ou à retarder, son distributeur étrangle davantage l'arrivée de liquide hydraulique à la chambre intéressée du vérin en cause ou au contraire l'ouvre davantage. Les vérins 5 sont ainsi asservis aux vis tournantes 9.

Pour améliorer la précision obtenue par un tel asservissement des vérins 5 aux distributeurs 11 tout en conservant la possibilité d'un fort débit d'huile indispensable pour le fonctionnement rapide de la presse, on a réalisé ces distributeurs sous forme multiple, c'est-à-dire par le moyen de plusieurs distributeurs élémentaires montés en parallèle à l'intérieur d'un même corps avec un tiroir unique comportant un nombre correspondant de gorges.

En fig. 3 on a très schématiquement représenté par des rectangles 11 a, 11 b, 11 c les trois éléments du corps d'un distributeur triple 11, étant entendu qu'en réalité ces trois éléments ne forment qu'une seule pièce. La canalisation 12 venant de la pompe 13 se divise en trois pour les alimenter et chacun d'eux comporte trois sorties qui aboutissent respectivement à une canalisation 14 allant à la chambre supérieure 5a du vérin 5, à une autre 15 allant de son côté à la chambre inférieure 5b de celui-ci et à une troisième 16 qui va à la bâche 17.

L'expérience montre qu'un tel distributeur multiple permet d'obtenir le débit de liquide hydraulique désiré, tout en assurant un synchronisme suffisant pour éviter tout risque de coincement des coussinets de guidage sur les colonnes.

Toutefois, lors de la phase de serrage final des deux moitiés 7a, 7b du moule (fig. 1), la précision obtenue est insuffisante en raison de la présence des zones mortes définies plus haut, ainsi que des fuites inévitables que les distributeurs comportent et qui sont d'ailleurs d'autant plus fortes que chacun d'eux comprend davantage d'éléments. L'effet de ces zones et de ces fuites est que la position réelle de fermeture, ou position neutre du tiroir 10 (fig.3) du distributeur 11 considéré est mal définie et ne correspond pas exactement à la position théorique. Pour éliminer cette erreur résiduelle, on associe à chaque tiroir 10 un tâteur 18 qui détecte toute différence entre la position neutre réelle de ce tiroir et celle qu'il devrait théoriquement occuper. Ce tâteur commande un mécanisme 19, lequel actionne à son tour un système de distribution auxiliaire 20 relié d'une part à la sortie de la pompe 13 par une canalisation 21 et d'autre part à l'une et à l'autre des chambres 5a et 5b du vérin 5 par deux autres canalisations 22 et 23. Ce système auxiliaire 20 envoie ainsi sélectivement dans les chambres précitées un très léger débit de liquide qui compense l'inégalité éventuelle des fuites à la position neutre théorique.

Dans la pratique, le tâteur 18 peut être mécanique, le mécanisme 19 comprenant des moyens électriques et le système auxiliaire 20 étant constitué par deux vannes de très faible section que les moyens précités actionnent électromagnétique- ment. Il est avantageux de programmer l'opération de fermeture du moule de manière que le tâteur 18 n'intervienne que lors de la phase finale de celle-ci.

Dans la variante de fig. 4, afin d'éviter d'avoir à établir un alésage fileté pour le tiroir, on a prévu un écrou séparé 24 fixé au plateau mobile 4 de la presse par l'intermédiaire d'un étrier ou analogue 25. La vis 9 comporte un prolongement lisse 9a qui traverse le tiroir 10 et sur lequel celui-ci est retenu axialement par des bagues 26. Cette partie lisse s'étend au-dessous du tiroir 10 pour aboutir à un joint mécanique coulissant 27 qui la relie angulairement au moteur 8, ici porté par l'embase 1, tout en lui permettant de se déplacer verticalement. Le vérin 5 est du type à tige 28 de fort diamètre en vue de réduire la section utile de la chambre supérieure 5a, laquelle est reliée en permanence à la pompe 13. Le distributeur multiple 11 n'a plus alors qu'à mettre la chambre inférieure 5b en communication soit avec la canalisation sous pression 12, soit avec celle 16 de retour à la bâche 17. Le fonctionnement reste autrement le même que celui sus-décrit.

Bien qu'on ait décrit ci-dessus le dispositif de distributeur suivant l'invention dans son application aux presses à mouler, on comprend qu'il soit possible de l'utiliser toutes les fois qu'on doit commander un vérin de façon précise sous un débit de liquide hydraulique relativement important en l'arrêtant à une position très exactement prédéterminée.

## Revendications

1. Dispositif de distributeur hydraulique comportant un distributeur principal (11) à tiroir coulissant et étant propre à assurer l'arrêt d'un vérin (5) qu'il commande à une position prédéterminée de façon précise en dépit d'une part de la présence d'une course morte entre le début de la commande du vérin dans un sens et dans l'autre, d'autre part de l'irrégularité des fuites à la position fermée, caractérisé en ce qu'il comprend en combinaison avec le distributeur principal (11 un détecteur mécanique ou électrique (18) de position du tiroir (10) et un système de distribution auxiliaire (20) commandé par ledit détecteur (18), ce système auxiliaire envoyant sélectivement dans le vérin commandé (5) un débit d'huile ou autre liquide hydraulique très faible par rapport à celui qu'il reçoit à la position de pleine ouverture du distributeur principal (11), de façon à le ramener à une position prédéterminée, ou position neutre, située à l'intérieur de la course morte précitée.

2. Dispositif de distributeur suivant la revendication 1, caractérisé en ce que le distributeur auxiliaire (20) est constitué par deux vannes que le détecteur (18) commande par voie électromagnétique.

## Claims

1. Hydraulic control valve comprising a principal valve (11) having a sliding valve member and being able to ensure the stopping of a jack (5) which it controls, at a predetermined position in a precise manner, in spite, on the one hand of the presence of a dead travel between the start of the control of the jack in one direction and in the other, and on the other hand of the irregularity of leakages in the closed position, characterised in that it includes, in combination with the principal valve (11), a mechanical or electrical detector (18) of the position of the valve member (10) and an auxiliary distribution system (20) controlled by said detector (18), this auxiliary system sending selectively to the controlled jack (5) a very weak flow of oil or other hydraulic liquid relative to that which it receives in the fully open position of the principal valve (11), so as to bring it to a predetermined position, or neutral position, situated within the aforesaid dead travel.

2. Control valve according to claim 1, characterised in that the auxiliary valve (20) consists of two gates which the detector (18) controls electromagnetically.

## Patentansprüche

1. Hydrauliksteuerung, die einen mit einem Gleitschieber versehenen Hauptverteiler (11) aufweist und den Stillstand eines Kolbenzylinders (5) sicherstellen kann, den sie genau in eine vorbestimmte Position steuert, und zwar einerseits trotz Auftretens eines Leerhubs zu Beginn der Steuerung des Kolbenzylinders in der einen oder anderen Richtung, und andererseits trotz Leckage-Unregelmäßigkeiten in der Schließstellung, dadurch gekennzeichnet, daß in Verbindung mit dem Hauptverteiler (11) ein mechanischer oder elektrischer Abtaster (18) für die Position des Schiebers (10) und ein Hilfs-Verteilungssystem (20) vorgesehen sind, das durch den genannten Abtaster (18) gesteuert wird, wobei das Hilfs-System wahlweise in den Steuerschieber (5) eine in Bezug auf die bei voll geöffneter Stellung des Hauptverteilers (11) abgegebene Menge sehr geringe Menge Öl oder andere Hydraulik-Flüssigkeit abgibt, um ihn in eine vorbestimmte Stellung oder eine neutrale Stellung zurückzuführen, die sich innerhalb des genannten Leerhubs befindet.

2. Hydrauliksteuerung nach Anspruch 1, dadurch gekennzeichnet, daß der Hilfs-Verteiler (20) aus zwei Schiebern besteht, die der Abtaster (18) durch elektromagnetische Mittel steuert.
